# FASCICULE DE BREVET EUROPEEN

(11) **EP 1 834 893 B1**
(45) Date de publication et mention de la délivrance du brevet: **10.06.2009**
(21) Numéro de dépôt: 07300780.9
(22) Date de dépôt: 08.02.2007
(51) Int. Cl.: B65D 75/62, B65D 85/02, B65B 9/06, B65B 25/24, B65B 61/02

(54) **Emballage pour joints et procédé pour sa fabrication**
Verpackung für Dichtungen und Verfahren zu deren Herstellung
Packaging for joints and method of manufacturing thereof

(30) Priorité: 16.03.2006 FR 0650908
(43) Date de publication de la demande: 19.09.2007
(73) Titulaire: Manufacture Generale de Joints, 69380 Chazay d'Azergues (FR)
(72) Inventeur: Bilik, Jiri, 21000 Dijon (FR)
(74) Mandataire: Denjean, Eric

(56) Documents cités:
- WO-A2-99/44895
- DE-U1- 29 509 593
- JP-A- 8 072 864
- JP-A- 2002 173 174
- US-A- 4 648 513
- US-A- 4 777 054
- US-A- 6 045 641

## Description

L'invention a pour objet un emballage pour joints. Elle concerne plus particulièrement un emballage pour joints, par exemple de forme ronde, destinés à être logés dans le fond d'un bouchon ou équivalent. Elle a également pour objet un procédé de fabrication de l'emballage contenant lesdits joints.

L'obturation de récipients par bouchons, préalablement à leur première ouverture, est effectuée au moyen d'un joint qui peut être scellable, par exemple thermiquement, ou collable. Cette obturation est obtenue d'une part par la coopération d'un opercule mis en place sur tout le pourtour du rebord supérieur du col du récipient ou buvant, isolant de la sorte le récipient de l'extérieur, et d'autre part, par un support généralement plus épais, inséré sans être pour autant fixé au fond du bouchon, celui-ci venant donc se fixer à l'extrémité supérieure du col dudit récipient.

L'invention concerne plus particulièrement l'emballage de ces supports en vue de leur mise en place dans le tube d'une machine de distribution de joints.

En effet et en pratique, le fabricant de joints n'est en général pas le conditionneur du produit. Dès lors, les joints sont vendus au conditionneur qui a la charge de positionner les joints dans les couvercles. En pratique, cette association est effectuée de manière automatisée en introduisant préalablement les joints dans le tube d'une machine distributrice de joints. En général, la paroi du tube destinée à recevoir les joints est discontinue, de manière à permettre à l'utilisateur d'avoir accès à ladite colonne en cas de mauvais positionnement des joints.

A la connaissance du Demandeur, les joints sont actuellement emballés dans des gaines en plastique hermétiquement fermées. Ce type de solution nécessite de couper avec un outil une des extrémités de la gaine. Les joints dans la gaine ouverte sont introduits dans le tube et la gaine est retirée par traction vers le haut. Cette action peut parfois endommager ou retourner un joint dans la colonne. Parfois, des cartouches de papier sont utilisées comme emballage, à l'instar de ce que l'on connaît pour les pièces de monnaie. Un inconvénient réside dans la nature du papier qui ne remplit pas les conditions d'hygiène nécessaires pour l'emballage alimentaire.

Le document US-A-6 045 641 décrit une méthode pour fabriquer un manchon en matériau thermorétractable muni d'une prédécoupe longitudinale. Le manchon est dépourvu de fermetures à ses extrémités et ne concerne pas l'emballage de produits spécifiques.

En d'autres termes, la solution décrite dans ce document ne peut pas être transposée pour l'emballage de joints, dans la mesure où aucune retenue des joints découpés n'est assurée pour les manipulations et pendant le stockage. En outre, l'absence de fermeture au niveau des extrémités ne permet pas de garantir l'intégrité du joint, tant chimiquement que physiquement.

Le document JP2002173174 décrit un emballage plastique destiné à contenir des produits alimentaires visqueux du type par exemple, margarine ou pâte de soja. L'emballage présente des languettes latérales qui sont rompues par déchirement à partir d'une amorce prévue à l'extrémité de la bandelette longitudinale. C'est seulement ensuite que les deux parties constitutives de la bandelette longitudinale scellées sont désolidarisées pour permettre l'ouverture complète du produit. L'ouverture est en outre favorisée par la présence de prédécoupes traversantes ménagées sur la surface de la bandelette longitudinale, avantageusement sur toute leur longueur.

Le document WO 99/44895 décrit un emballage plat pour le stockage de pastilles détergentes. Les pastilles y sont positionnées côte à côte et sont extraites après ouverture d'une languette longitudinale prédécoupée positionnée sur la longueur de l'emballage.

De même, le document DE 295 09 593 décrit un emballage plat pour le stockage de pastilles positionnées côte à côte. Les pastilles sont retirées du sachet à la demande, au niveau de l'extrémité de l'emballage après rupture d'une languette prédécoupée. Une fois la pastille extraite, le sachet est refermé de manière réversible.

Le problème posé est donc de développer un emballage pour joints qui puisse être facilement manipulable pour le conditionneur et qui garantisse l'intégrité des joints qu'il contient.

Pour ce faire, le Demandeur a eu l'idée, en lieu et place des emballages papier et gaines plastiques hermétiques aujourd'hui utilisés, de mettre en oeuvre un film plastique muni d'une languette de préhension longitudinale prédécoupée et dont au moins une des extrémités est fermée pour définir également une languette de préhension prédécoupée.

Plus précisément, l'invention a pour objet un emballage tubulaire pour joints empilés destinés à être logés dans le fond d'un bouchon ou équivalent, constitué d'une gaine réalisée en matière plastique à partir d'une feuille, la gaine étant munie sur toute sa longueur, d'une languette de préhension longitudinale obtenue par association des deux extrémités longitudinales de la feuille, et sur au moins une des ses deux largeurs, d'une languette latérale obtenue par association des deux extrémités latérales correspondantes de la feuille, caractérisé en ce que la gaine présente des prédécoupes destinées à être agencées entre les joints et les languettes latérales et longitudinales.

Autrement dit, la feuille présente des prédécoupes situées sur au moins trois de ses quatres cotés, à proximité des extrémités des sorte que, une fois repliée sur elle-même pour former la gaine, les prédécoupes soient situées en dessous des languettes latérale et longitudinale, c'est-à-dire à l'intérieur de l'emballage.

De la sorte, cette configuration permet au conditionneur, lorsqu'il reçoit les joints emballés, de facilement ouvrir une extrémité de la gaine sans outil coupant, avant de l'introduire directement dans le tube de la machine distributrice de joints. L'utilisateur rompt ensuite la languette latérale de préhension supérieure puis, après rupture de la languette de préhension longitudinale, retire facilement le reste de la matière plastique, sans avoir à la retirer par le haut du tube. Les risques d'endommager les joints lors du retrait de l'emballage sont quasi inexistants.

Dans un mode de réalisation avantageux, chaque extrémité présente une languette de préhension latérale prédécoupée.

De préférence, la prédécoupe est réalisée sur toute la longueur de la languette latérale sur chacune des deux extrémités de la feuille.

Selon une autre caractéristique, l'association des extrémités longitudinales et latérales de la feuille entre elles est obtenue par soudure.

Bien entendu, la forme de l'emballage peut être adaptée en fonction du diamètre des joints et éventuellement de la forme des joints.

L'invention a également pour objet un procédé pour la fabrication d'un emballage tubulaire contenant des joints empilés destinés à être logés dans le fond d'un bouchon ou équivalent.

Selon ce procédé :
- on dépose sur une feuille plastique, une succession de joints en contact avec ladite feuille par leur tranche,
- on replie ensuite la feuille autour du tube formé par les joints,
- on soude, on perfore en dessous de la ligne de soudure et on coupe simultanément ou non au dessus de la ligne de soudure les deux bords longitudinaux de la feuille pour former une languette de préhension prédécoupée,
- simultanément ou ultérieurement, on soude, puis on coupe les bords latéraux, dont au moins un est préalablement prédécoupé entre la ligne de soudure et les joints.

Dans un mode de réalisation avantageux, le procédé est mis en oeuvre en continu à partir d'une bobine de matière plastique.

Lorsque la longueur de la feuille plastique est adaptée à la longueur correspondant à la succession des joints, les languettes de préhension latérales n'ont pas besoin d'être coupées et sont simplement soudées, une au moins étant prédécoupée en dessous de la ligne de soudure.

Bien entendu, l'emballage plastique peut être réalisé au moyen de tout matériau connu de l'homme du métier, en particulier les matériaux comportant une face soudable, comme le polyéthylène ou le polypropylène.

L'invention et les avantages qui en découlent ressortiront mieux des exemples de réalisation suivant à l'appui des figures annexées.
La figure 1 est une illustration de l'emballage vue de profil.
La figure 2 est une coupe de la figure 1 selon A-A'.

Selon l'invention, l'emballage identifié par la référence générale (1) est constitué d'une gaine (2) dans laquelle sont positionnés des joints de forme ronde comportant éventuellement une ou plusieurs languettes (3), lesquels sont destinés à être introduits dans le fond de couvercles de bocaux. Ces joints sont empilés pour remplir une partie du volume de la gaine (2). Cette gaine (2) présente deux extrémités libres (4, 5) formant des languettes de préhension latérales, ainsi qu'une languette de préhension longitudinale.

Plus précisément, l'emballage est obturé longitudinalement et latéralement par des lignes de soudure, respectivement (6, 7 et 8). Entre la ligne de soudure et les joints, sont ménagées des prédécoupes (9, 10, 11) permettant de séparer les languettes de préhension latérales et longitudinales de la gaine, de manière à permettre la libération des joints.

Sur la figure 2, on a représenté une coupe selon la ligne A-A de la figure 1. Sur cette coupe, on constate que la feuille plastique est munie, sur sa partie longitudinale, de deux prédécoupes (9-1 et 9-2) permettant une séparation facile de la languette de préhension longitudinale du reste de la gaine.

En pratique, le conditionneur reçoit les joints emballés. Il ouvre une des extrémités de la gaine prédécoupée sans outil coupant. Il positionne ensuite l'emballage et les joints dans le tube de la machine distributrice de joints. Une fois mis en place, il tire la languette de préhension latérale supérieure ainsi que la languette de préhension longitudinale, de manière à ouvrir la gaine d'emballage et à retirer la matière plastique à travers les lumières de la paroi latérale du tube distributeur.

L'invention a également pour objet le procédé de fabrication en continu ou discontinu de l'emballage contenant les joints.

En pratique, les joints sont disposés sur une feuille en matière plastique provenant directement de la bobine. Une fois les joints mis en place, la feuille est repliée sur les joints de manière à former une gaine, dont les deux extrémités longitudinales sont ensuite simultanément perforées en dessous de la ligne de soudure et thermosoudées. A l'issue de cette étape, la gaine est découpée sur toute sa longueur au dessus de la ligne de soudure. Parallèlement, les extrémités latérales de l'emballage sont également thermosoudées et perforées en dessous de la ligne de soudure.

L'invention et les avantages qui en découlent ressortent bien de la description qui précède. On notera en particulier la mise en oeuvre facile de l'emballage pour l'utilisateur avec une plus grande sécurité pour l'opérateur, et moins de risque d'endommager les joints lors du déballage

## Revendications

1. Emballage tubulaire pour joints empilés (1) destinés à être logés dans le fond d'un bouchon ou équivalent, constitué d'une gaine (2) réalisée en matière plastique à partir d'une feuille, la gaine (2) étant munie sur toute sa longueur, d'une languette de préhension longitudinale obtenue par association des deux extrémités longitudinales de la feuille, et sur au moins une des ses deux largeurs, d'une languette latérale obtenue par association des deux extrémités latérales correspondantes de la feuille, **caractérisé en ce que** la gaine (2) présente des prédécoupes destinées à être agencées entre les joints et les languettes latérales et longitudinales.

2. Emballage selon la revendication 1, **caractérisé en ce que** chaque extrémité présente une languette de préhension latérale prédécoupée.

3. Emballage selon la revendications 2, **caractérisé en ce que** le prédécoupage est réalisé sur toute la longueur de la languette latérale.

4. Emballage selon l'une des revendications précédentes, **caractérisé en ce que** la languette de préhension longitudinale est obtenue par soudure des deux extrémités longitudinales de la feuille.

5. Emballage selon l'une des revendications précédentes, **caractérisé en ce que** la ou les languettes de préhension latérale sont obtenues par soudure des deux extrémités latérales de la feuille.

6. Procédé pour la fabrication d'un emballage tubulaire contenant des joints empilés destinés à être logés dans le fond d'un bouchon ou équivalent, selon lequel :
- on dépose sur une feuille plastique, une succession de joints en contact avec la feuille par leur tranche,
- on replie la feuille autour du tube formé par les joints,
- on soude, on perfore en dessous de la ligne de soudure et on coupe simultanément ou non au dessus de la ligne de soudure les deux bords longitudinaux de la feuille pour former une languette de préhension prédécoupée,
- simultanément ou ultérieurement, on soude puis on coupe les bords latéraux, dont au moins un est préalablement prédécoupé entre la ligne de soudure et les joints.

7. Procédé selon la revendication 6, **caractérisé en ce qu'**il est mis en oeuvre en continu.

## Claims

1. Tubular packaging for stacked joints (1) intended to be housed in the bottom of a stopper or the equivalent, constituted by a sheath (2) made of a plastic material out of a sheet, the sheath (2) being given over its entire length a longitudinal grip tab, obtained by associating the two longitudinal ends of the sheet, and, over at least one of its two widths, a lateral tab, obtained by associating the two corresponding lateral ends of the sheet, **characterized in that** the sheath (2) has pre-cuts intended to be provided between the joints and the lateral and longitudinal tabs.

2. Packaging as claimed in claim 1, **characterized in that** each end has a pre-cut lateral grip tab.

3. Packaging as claimed in claim 2, **characterized in that** the pre-cut is provided over the entire length of the lateral tab.

4. Packaging as claimed in one of the previous claims, **characterized in that** the longitudinal grip tab is obtained by welding the two longitudinal ends of the sheet.

5. Packaging as claimed in one of the previous claims, **characterized in that** the lateral grip tab or tabs are obtained by welding the two lateral ends of the sheet.

6. Method for manufacturing a tubular packaging containing stacked joints intended to be housed in the bottom of a stopper or the equivalent, according to which:
- on a plastic sheet is deposited a succession of joints in contact with the sheet via their edge;
- the sheet is folded around the tube formed by the joints,
- the two longitudinal edges of the sheet are welded, perforated under the weld line, and cut simultaneously or not above the weld line to form a pre-cut grip tab,
- simultaneously or subsequently the lateral edges, whereof at least one is previously pre-cut between the weld line and the joints are welded and then cut.

7. Method as claimed in claim 6, **characterized in that** it is implemented continuously.

## Patentansprüche

1. Rohrförmige Verpackung für gestapelte Dichtringe (1), die dazu bestimmt sind, im Boden eines Stopfens oder dergleichen untergebracht zu werden, bestehend aus einer aus Kunststoff ausgehend von einer Folie hergestellten Hülle (2), wobei die Hülle (2) auf ihrer ganzen Länge mit einem Längsgreifstreifen, der durch Zusammenfügen der beiden Längsenden der Folie erhalten wird, und auf mindestens einer seiner beiden Breiten mit einem Seitenstreifen versehen ist, der durch Zusammenfügen der beiden entsprechenden Seitenenden der Folie erhalten wird, **dadurch gekennzeichnet, dass** die Hülle (2) Vorperforierungen aufweist, die dazu bestimmt sind, zwischen den Dichtringen und den Seiten- und Längsstreifen angeordnet zu sein.

2. Verpackung nach Anspruch 1, **dadurch gekennzeichnet, dass** jedes Ende einen vorperforierten Seitengreifstreifen aufweist.

3. Verpackung nach Anspruch 2, **dadurch gekennzeichnet, dass** die Vorperforierung auf der ganzen Länge des Seitenstreifens ausgeführt ist.

4. Verpackung nach einem der vorhergehenden Ansprüche, **dadurch gekennzeichnet, dass** der Längsgreifstreifen durch Verschweißen der beiden Längsenden der Folie erhalten wird.

5. Verpackung nach einem der vorhergehenden Ansprüche, **dadurch gekennzeichnet, dass** der oder die Seitengreifstreifen durch Verschweißen der beiden Seitenenden der Folie erhalten werden.

6. Verfahren zur Herstellung einer rohrförmigen Verpackung, die gestapelte Dichtringe enthält, die dazu bestimmt sind, im Boden eines Stopfens oder dergleichen untergebracht zu werden, bei welchem:
- man auf einer Kunststofffolie eine Folge von Dichtringen anordnet, indem sie über ihre Schmalseite mit der Folie in Kontakt sind,
- man die Folie um das von den Dichtringen gebildete Rohr herum biegt,
- man die beiden Längsränder der Folie gleichzeitig oder nicht gleichzeitig verschweißt, unter der Schweißlinie perforiert und über der Schweißlinie schneidet, um einen vorperforierten Greifstreifen zu bilden,
- man gleichzeitig oder später die Seitenränder verschweißt und dann schneidet, von denen mindestens einer zuvor zwischen der Schweißlinie und den Dichtringen vorperforiert wird.

7. Verfahren nach Anspruch 6, **dadurch gekennzeichnet, dass** es kontinuierlich durchgeführt wird.
